# DEMANDE DE BREVET EUROPEEN

(11) **EP 4 360 716 A1**
(43) Date de publication de la demande: **01.05.2024**
(21) Numéro de dépôt: 23205860.2
(22) Date de dépôt: 25.10.2023
(51) Int. Cl.: A62B 1/14, A62B 35/00

(54) **DISPOSITIF ANTICHUTE MOBILE**

(30) Priorité: 27.10.2022 FR 2211221
(71) Demandeur: Reflet, 25250 Rang (FR)
(72) Inventeur: GOUBET, Lionel, 69560 SAINTE-COLOMBE (FR)
(74) Mandataire: Cabinet Bleger-Rhein-Poupon

(57) **Abrégé**

Dispositif antichute mobile (1) pour support de fixation( SF), comportant un corps principal (2), une rainure de retenue, dans lequel le support de fixation (SF) est retenu par un levier (3) pivotant entre une position ouverte et une position fermée, ledit levier (3) comportant une came de verrouillage (30) et un trou (31) pour recevoir un mousqueton ou similaire, ledit dispositif (1) comprenant une butée mobile pivotant entre une position dite de fonctionnement et un intervalle de position dit de largage, caractérisé en ce que ledit levier (3) et ladite butée comportent des moyens de coopération par entrainement lorsque la butée est dans l'intervalle de position de largage et lorsque le levier (3) est dans une position entre une position intermédiaire et la position ouverte.

## Description

La présente invention concerne un dispositif de sécurité individuelle contre les chutes lors de travaux en hauteur. Plus précisément, la présente invention concerne un dispositif antichute mobile configuré pour sécuriser un support de fixation et, en particulier, un support d'arrimage souple et vertical ou un support d'assurage flexible ou rigide, tel qu'un câble ou une corde.

Il est connu que du personnel devant intervenir sur des installations ou travaux en hauteur et, à cet effet, monter ou descendre sur des pylônes ou poteaux, soit équipé d'un dispositif de sécurité contre les chutes dangereuses.

C'est par exemple le cas des ouvriers sur des chantiers en hauteur, sur des surfaces élevées ou des toits inclinés.

Il est donc nécessaire de sécuriser ce personnel pour qu'il puisse monter et descendre librement, sans risque de chute, et œuvrer à leur activité.

On connaît déjà des dispositifs constitués d'une corde ou d'un câble d'arrimage disposé verticalement, appelés « ligne de vie », auxquels un utilisateur est relié de manière à pouvoir se déplacer vers le haut et vers le bas sur un plan incliné, ou tout autre environnement dangereux. A cet effet, il est muni d'un équipement de protection individuelle le reliant à la « ligne de vie » et comprenant un harnais fixé à un dispositif antichute mobile. Ce type de dispositif est connu sous l'acronyme AMSAF qui signifie « Antichute mobile sur support d'assurage flexible », ou sous l'acronyme AMSAR qui signifie « Antichute mobile sur support d'assurage rigide ».

Cependant, les dispositifs connus ne donnent pas entière satisfaction quant à leur confort d'utilisation et leur fiabilité. En particulier, il est possible que l'utilisateur libère par inadvertance le dispositif antichute mobile de la « ligne de vie » lors de son utilisation.

Une telle possibilité constitue un risque élevé pour la sécurité de l'utilisateur, en particulier si l'utilisateur est inexpérimenté.

Un dispositif antichute est enseigné dans le document EP1359980, auquel l'utilisateur peut se connecter par un harnais. Un tel dispositif antichute comprend une rainure de retenue dans laquelle est maintenu un support de fixation, tel qu'un câble ou une corde. En cas de chute, le dispositif est empêché de coulisser par un levier qui, par l'intermédiaire d'une came de verrouillage, engage la corde bloquant ainsi son coulissement à l'intérieur dudit dispositif. Le levier peut pivoter entre une position ouverte, dans laquelle le câble peut être inséré/retiré du dispositif, et une position fermée, dans laquelle le levier, et notamment sa came de verrouillage, est en prise avec le câble pour empêcher son glissement dans le cas d'une chute de l'utilisateur. Un tel dispositif peut comporter en outre une butée limitant la rotation du levier dans une position intermédiaire, lors du passage de la position fermée à la position ouverte, cette position intermédiaire autorisant le déplacement du dispositif le long du support de fixation et empêchant le support de fixation de sortir du dispositif. Un utilisateur peut ainsi déplacer le dispositif le long de la « ligne de vie », facilitant ses mouvements.

Cependant, même si ce type de dispositif antichute comporte une butée pour le contact du levier et permet son arrêt dans la position intermédiaire, l'utilisateur peut par inadvertance libérer le dispositif antichute du support de fixation constituant la « ligne de vie » lorsque le dispositif est dans la position intermédiaire du levier, c'est-à-dire lorsque le levier est en contact avec la butée dans sa position intermédiaire, il y a la condition de retrait possible du dispositif antichute en forçant la rotation de la butée.

Ceci est possible car, en agissant sur la butée, l'utilisateur peut transmettre une rotation sur le levier en contact avec la butée elle-même.

En effet, le contact entre la butée et le levier se produit au niveau d'une surface de levier inclinée par rapport à la butée et n'empêchant donc pas efficacement la rotation de la butée. En d'autres termes, dans la position intermédiaire, la butée est en contact avec une surface du levier ne permettant pas d'empêcher efficacement le mouvement de la butée et, par conséquent, l'utilisateur peut déplacer par inadvertance la butée de sa position active, dans laquelle la rotation du levier est limitée.

Le déplacement de la butée depuis sa position active permet au levier de se déplacer vers sa position d'ouverture puis de retirer le dispositif antichute du câble ou de la corde d'arrimage.

Aussi, le dispositif décrit dans US5265696 est muni d'une butée et, en particulier, d'un levier de verrouillage appelé en anglais sleeve lock. Cependant, également dans ce dispositif, lorsque le levier est en contact avec la butée, la rotation de la butée n'est pas empêchée. En fait, également dans le dispositif selon US5265696, le levier ne permet pas d'empêcher efficacement la butée de se déplacer et, par conséquent, l'utilisateur peut par inadvertance déplacer la butée de sa position active dans laquelle elle limite la rotation du levier.

Le document WO2017072667 enseigne une solution permettant d'augmenter le niveau de sécurité donné par les dispositifs antichute connus. En particulier, ce document décrit un dispositif antichute mobile qui est particulièrement sûr, fiable et simple à utiliser et à mettre en oeuvre, pouvant être utilisé en toute sécurité, sans possibilité pour l'utilisateur, en cas de distraction, de manipuler par inadvertance le dispositif de sorte que celui-ci s'ouvre intempestivement et sorte donc de la « ligne de vie ».

Ce document WO2017072667 décrit ainsi un dispositif antichute mobile pour un support de fixation (tel qu'un câble ou des cordes formant une « ligne de vie »), ledit dispositif comprenant un corps principal ayant un passage pour l'insertion/le retrait du support de fixation dans/d'une rainure de retenue, dans laquelle le support de fixation est retenu par l'intermédiaire d'un levier tournant entre une position ouverte et une position fermée. L'une des extrémités du levier comporte de manière connue une came de verrouillage et l'autre extrémité libre comporte un trou destiné à recevoir un mousqueton, ou éléments de liaison similaires. Le dispositif comprend en outre une butée mobile entre une position active ou de fonctionnement, dans laquelle elle limite la rotation du levier dans une position intermédiaire lorsque le levier est déplacé de la position fermée à la position ouverte, et une position de libération ou de largage dans laquelle elle autorise la rotation du levier en position ouverte. En d'autres termes, la limite peut être rétractée, c'est-à-dire déplacée de la position de fonctionnement, et donc ne plus interférer avec le mouvement du levier vers sa propre position d'ouverture. Ledit levier comprend au moins une surface de butée coopérant, en position intermédiaire, avec au moins une surface d'engagement correspondante de la butée pour verrouiller la butée dans sa propre position de fonctionnement (c'est-à-dire empêcher son déplacement vers la position de libération), la surface de butée étant inclinée par rapport à la trajectoire de déplacement de la butée (et notamment de sa surface d'engagement) de la position active vers la position de libération. En fait, une telle surface de butée permet de bloquer le mouvement de la butée vers la position de largage. Un ressort permet de maintenir la butée en position de blocage du mouvement du levier.

Ce dispositif antichute mobile enseigné dans le document WO2017072667 permet qu'un utilisateur doive réaliser un premier mouvement pour déplacer la butée depuis la position de fonctionnement vers la position de largage, en opposition de la force de rappel élastique du ressort, puis, tout en maintenant en position de largage la butée, effectuer un second mouvement afin de mettre en position ouverte le levier. Le support de fixation ou « ligne de vie » peut alors être retiré de la rainure de retenue du dispositif. Le fait de devoir réaliser deux mouvements distincts consécutifs pour libérer le support de fixation est considéré comme apportant une sécurité satisfaisante à l'encontre d'une ouverture accidentelle du dispositif.

Ce dispositif, bien que présentant plusieurs améliorations au regard de l'art antérieur, présente cependant plusieurs inconvénients.

En effet, ce dispositif nécessite l'utilisation de deux mains pour être ouvert, une première main pour la première manipulation et le maintien de la butée en position de largage, une seconde main pour déplacer le levier, puis avec la première main venir retirer le support de fixation du dispositif.

Un second inconvénient tient dans le fait que l'utilisateur qui porte des gants sur un chantier ou dans un environnement particulièrement froid peut avoir des difficultés à réaliser des mouvements précis et fins avec des doigts engourdis ou des gants épais. Il en résulte plusieurs essais pour réaliser cette manipulation pour engager ou dégager le support de fixation du dispositif.

Un troisième inconvénient tient dans le fait qu'un utilisateur doit normalement être toujours en situation de sécurité. Il peut être ainsi maintenu au support de fixation en portant un harnais relié au dispositif par une longe se terminant par un mousqueton ou un élément de liaison équivalent, le dispositif étant rattaché de manière sécurisée au support de fixation comme évoqué ci-avant.

Dans le cas d'un changement de support de fixation, il est attendu, pour assurer une sécurité satisfaisante, que l'utilisateur s'attache à un autre support de fixation de manière temporaire avant de retirer le support de fixation du dispositif. Il arrive que, soumis à un environnement stressant ou fatiguant, comme par exemple dans le froid, des utilisateurs oublient de se sécuriser et pensent que leur longe étant reliée au dispositif, ils sont sécurisés, oubliant que ledit dispositif, lors du dégagement du support de fixation ou pendant son engagement, ne les sécurise plus.

Ce court laps de temps pendant lequel le dispositif présente un levier en position ouverte est alors dangereux. L'utilisateur pendant ce moment n'est pas encore sécurisé au support de fixation. Il est important que l'utilisateur prenne conscience de cet état de fait pour limiter les accidents et n'oublie pas de s'attacher de manière temporaire à un support de fixation.

C'est l'objet de l'invention que de proposer un dispositif antichute mobile pour un support de fixation présentant tous les avantages précités, tout en ne présentant pas les inconvénients des solutions existantes.

Dans ce contexte, l'invention a pour but de proposer un dispositif facile à manipuler par un utilisateur, à ouvrir et à fermer pour le solidariser ou désolidariser à un support de fixation.

L'invention a pour but de proposer un tel dispositif en peu de pièces, donc économique, et robuste.

L'invention a pour but de rappeler à l'utilisateur que, lors de cette ouverture ou dégagement, celui-ci n'est plus relié de manière sécurisée au support de fixation.

L'invention concerne également un procédé de montage d'un tel dispositif sur un support de fixation.

L'invention concerne en outre un procédé de démontage d'un tel dispositif d'un support de fixation.

A cet effet, l'invention concerne un dispositif antichute mobile configuré pour coopérer avec un support de fixation (tel qu'un câble ou des cordes formant une « ligne de vie »), ledit dispositif comportant un corps principal ayant un passage pour l'insertion/le retrait du support de fixation dans/d'une rainure de retenue, dans laquelle le support de fixation est retenu par l'intermédiaire d'un levier pivotant entre une position ouverte et une position fermée, ledit levier comportant à une extrémité libre une came de verrouillage et à l'autre extrémité libre un trou destiné à recevoir un mousqueton ou éléments de liaison similaires, ledit dispositif comprenant en outre une butée mobile pivotant entre une position dite active ou de fonctionnement, dans laquelle ladite butée limite la rotation du levier entre la position fermée et une position intermédiaire, et un intervalle de position dite de libération ou de largage, dans laquelle ladite butée autorise la rotation du levier jusqu'à la position ouverte, ledit levier et ladite butée comportant des moyens de coopération par entrainement de ladite butée et dudit levier lorsque la butée est dans l'intervalle de position de largage et lorsque le levier est dans une position entre la position intermédiaire et la position ouverte.

Cela permet que le dispositif permette de sécuriser l'utilisateur une fois un support de fixation inséré dans le dispositif et la butée en position de fonctionnement. Pour libérer le support de fixation, un utilisateur doit réaliser une première manipulation en libérant la butée de sa position de fonctionnement et la positionner dans l'intervalle de position de largage. L'utilisateur doit ensuite faire pivoter le levier jusqu'à ce qu'il vienne en contact avec la butée pour que le levier et la butée coopèrent par entrainement entre la position intermédiaire et la position ouverte. Ainsi, il n'est plus nécessaire de maintenir à la fois le levier et la butée, le mouvement de l'un entrainant le mouvement de l'autre. Cette configuration permet alors à l'utilisateur de réaliser deux manipulations successives, gage de sécurité, tout en simplifiant les gestes à réaliser.

Selon une autre caractéristique de l'invention, le dispositif comporte des moyens de verrouillage en position de fonctionnement de la butée sous la forme d'un doigt de la butée coopérant avec une lumière du corps principal, le doigt étant maintenu dans la lumière par des moyens de rappel élastique.

Cela permet de maintenir la butée en position de fonctionnement, sauf à désengager le doigt de la lumière en allant à l'encontre des moyens de rappel élastique.

Selon une autre caractéristique de l'invention, les moyens de verrouillage coopèrent perpendiculairement au plan de pivotement de la butée, le doigt pouvant être poussé hors de la lumière.

Selon une autre caractéristique de l'invention, le doigt est monté sur une tige, la lumière étant traversante et se poursuivant par une gorge traversante configurée pour que, lorsque le doigt est sorti de la lumière, la tige puisse se déplacer dans la gorge lorsque la butée parcourt l'intervalle de position de largage.

Cela permet de simplifier les manipulations, l'utilisateur pouvant appuyer latéralement sur les moyens de verrouillage pour désengager la butée de la position de fonctionnement. Cela empêche tout désengagement accidentel et le verrouillage se fait automatiquement lorsque la butée arrive en position de fonctionnement, ce qui augmente la sécurité de l'utilisateur.

Selon une autre caractéristique de l'invention, le levier comporte une surface de butée coopérant, en position intermédiaire, avec un pion d'engagement correspondant de la butée pour empêcher le déplacement dudit levier entre la position intermédiaire et la position ouverte.

Selon une autre caractéristique de l'invention, les moyens de coopération par entrainement du levier et de la butée sont formés par au moins une protubérance de la butée coopérant avec au moins un logement du levier.

Selon une autre caractéristique de l'invention, la au moins une protubérance de la butée est formée par le pion d'engagement.

Selon une autre caractéristique alternative de l'invention, la au moins une protubérance de la butée est formée par au moins une dent d'engrenage, et le au moins un logement du levier est formé par des intervalles entre des dents du levier.

Selon une autre caractéristique de l'invention, le corps principal comporte un orifice traversant, le trou du levier coïncidant avec l'orifice du corps principal lorsque le levier est dans une position entre la position fermée et la position intermédiaire pour permettre l'insertion ou la présence d'un mousqueton ou éléments de liaison similaires dans le trou, le trou du levier étant occulté par le corps principal lorsque le levier est dans la position ouverte, pour empêcher alors l'insertion ou la présence d'un mousqueton ou éléments de liaison similaires dans le trou.

Cela permet que l'utilisateur doive retirer le mousqueton avant de mettre le dispositif en position ouverte. Ainsi, lors de l'insertion ou du retrait du support de fixation du dispositif, l'utilisateur ne peut pas être connecté au dispositif. Cela permet alors d'éviter qu'il se croie par erreur dans une configuration sécurisée par le dispositif.

Selon une autre caractéristique de l'invention, le dispositif comporte des moyens de maintien du levier en position ouverte.

Selon une autre caractéristique de l'invention, les moyens de maintien du levier en position ouverte sont formés du doigt de la butée coopérant avec une lumière complémentaire du corps principal, le doigt étant maintenu dans la lumière complémentaire par des moyens de rappel élastique.

Ainsi, l'utilisateur peut manipuler le dispositif pour venir le positionner sur le support de fixation sans avoir à maintenir volontairement les éléments (butée, levier) du dispositif dans une position particulière, lui laissant ainsi les mains libres.

Selon une autre caractéristique de l'invention, le dispositif comporte des moyens de maintien du levier en position fermée, notamment sous la forme d'une gâchette pivotant pour venir en appui contre une zone d'appui du levier pour le maintenir en position fermée.

Ainsi, l'utilisateur peut réaliser des actions en étant assuré que le dispositif est en position de blocage du coulissement du support de fixation dans ledit dispositif.

D'autres buts et avantages de la présente invention apparaîtront au cours de la description qui va suivre se référant aux dessins ci-joints illustrant un exemple de réalisation et dans lesquels :
[Fig.1] est une vue schématique du dispositif selon l'invention, en position d'utilisation avec un support de fixation de type corde inséré dedans, vue de face, c'est-à-dire présentant le côté d'insertion du support de fixation, et dans une configuration permettant le blocage du coulissement du support de fixation à l'intérieur du dispositif ;
[Fig.2] est une vue schématique du dispositif de la [Fig.1], selon un angle de vue de derrière, c'est-à-dire présentant le côté opposé au côté d'insertion du support de fixation ;
[Fig.3] est une vue schématique du dispositif de la [Fig.1], vu de face, et dans une configuration permettant l'insertion du support de fixation à l'intérieur du dispositif ;
[Fig.4] est une vue schématique de détail de la [Fig.1], selon un angle de vue en perspective haut arrière ;
[Fig.5] est une vue schématique de détail de la [Fig.3], selon un angle de vue en perspective haut arrière ;
[Fig.6] est une vue schématique du dispositif de la [Fig.1], vu de face, avec un écorché du corps principal permettant de voir l'intérieur du dispositif, dans lequel un mousqueton est engagé, en position intermédiaire ;
[Fig.7] est une vue schématique de détail de la [Fig.3], vu de face, avec un écorché du corps principal permettant de voir l'intérieur du dispositif et un écorché de la butée du dispositif ;
[Fig.8] est une vue schématique partielle du dispositif de la [Fig.1], vu de face, avec un écorché du corps principal permettant de voir l'intérieur du dispositif, verrouillé dans une configuration permettant le blocage du coulissement du support de fixation à l'intérieur du dispositif ;
[Fig.9] est une vue schématique partielle d'un mode de réalisation alternatif des moyens de coopération par entrainement d'un dispositif selon l'invention.

L'invention a trait à un dispositif antichute mobile 1 configuré pour coopérer avec un support de fixation SF tel qu'un câble ou des cordes formant une « ligne de vie ».

Un tel dispositif antichute mobile 1 fait généralement partie d'un équipement individuel de protection contre les chutes de hauteur qui comprend, outre ledit dispositif antichute 1, un harnais comportant au moins un anneau d'ancrage avec un mousqueton d'accrochage M, ou des éléments de liaison similaires.

Le dispositif antichute 1 peut être destiné à être relié de manière amovible à un support de fixation vertical.

Le dispositif antichute mobile 1, ci-après également appelé uniquement dispositif 1, dans sa position d'utilisation, c'est-à-dire relié au harnais, peut être volontairement déplacé vers le haut ou vers le bas par coulissement normal le long du support de fixation SF.

En cas de chute, correspondant à une vitesse de descente accélérée, le dispositif antichute mobile 1 se bloque sur le support de fixation SF, ici un câble SF.

On comprendra que l'utilisateur pourra donc monter ou descendre le long d'un poteau en laissant glisser le dispositif vers le haut ou vers le bas le long du câble SF, tandis qu'il sera assuré contre les chutes puisque le dispositif antichute 1 est bloqué sur le câble constituant le support d'arrimage.

Un mode de réalisation de l'invention est illustré sur les figures 1 à 8, en position d'utilisation. En référence aux dessins, la [Fig.1] représente le dispositif 1 de face, en position verticale, le haut du dispositif étant sur le haut de la [Fig.1]. La [Fig.2] présente le dispositif 1 vu de derrière.

Ce dispositif 1 comporte un corps principal 2 comportant ici une plaque pliée à ses deux extrémités latérales 20a, 20b pour présenter une section en forme de « C », les deux extrémités 20a, 20b étant mises en regard pour former un passage pour l'insertion/le retrait du câble SF de manière à venir le positionner dans une rainure de retenue 21. La plaque comporte également un orifice 22 traversant les faces avant et arrière, qui sera évoqué plus loin.

Cette rainure de retenue 21 peut être formée de manière connue directement par la plaque, ou être partiellement délimitée par un élément complémentaire sous la forme d'une lame rigide montée pivotante 23 en fond de rainure 21, comme illustré sur les figures.

Comme mieux détaillé dans ce qui suit, le câble SF est retenu dans la rainure 21 par un levier 3 muni d'une came de verrouillage 30 à une extrémité libre conçue pour engager le câble SF et empêcher son glissement à l'intérieur de la rainure 21, déterminant de facto le blocage de la chute.

Ce levier 3 pivote entre une position dite ouverte et une position dite fermée autour d'un premier arbre 24 relié fixement au corps principal 2.

La position dite ouverte correspond à une configuration dans laquelle le câble SF peut être inséré ou retiré de la rainure 21 par le passage, comme illustré sur les figures 3 et 7.

La position dite fermée correspond à une configuration dans laquelle le câble SF ne peut pas peut être inséré ou retiré de la rainure 21 par le passage du fait de la présence du levier 3, comme illustré sur les figures 1, 2, 6 et 8.

Le levier 3 peut être aussi dans une position dite intermédiaire, décrite plus loin, dans laquelle le câble SF ne peut pas être inséré ou retiré de la rainure 21 par le passage du fait de la présence du levier 3.

Le levier 3 comporte, à une autre extrémité libre, un trou 31 destiné ici à recevoir un mousqueton M. Le levier 3 comporte également une surface de butée 32 et une zone d'appui 33 qui seront évoquées plus loin.

Le dispositif 1 comporte en outre une butée 4 mobile pivotant autour d'un deuxième arbre 25 relié fixement au corps principal 2 selon un plan de pivotement perpendiculaire audit deuxième arbre 25.

Cette butée 4 peut être formée de plaquettes parallèles et solidarisées fixement par des rivets entre elles, comme particulièrement visible sur les figures 4 et 5. A une extrémité libre entre ces deux plaquettes est disposé un pion d'engagement 40, et à l'autre extrémité libre est disposé un galet pouvant venir en appui contre le câble SF.

Cette butée 4 peut présenter une position dite de fonctionnement, dans laquelle ladite butée 4 limite la rotation du levier 3 entre la position fermée et une position intermédiaire, et ne lui permet pas d'atteindre la position ouverte.

La butée 4 peut pivoter pour atteindre un intervalle de position dit de libération ou de largage dans laquelle ladite butée 4 autorise la rotation du levier 3 jusqu'à la position ouverte.

Le dispositif 1 peut comporter des moyens de verrouillage 5 en position de fonctionnement de la butée 4, sous la forme d'un doigt 50 de la butée 4 coopérant avec une lumière 51 du corps principal 2, le doigt 50 étant maintenu dans la lumière 51 par des moyens de rappel élastique tels que par exemple un ressort à spirale ou à boudin.

Les moyens de verrouillage 5 peuvent coopérer perpendiculairement au plan de pivotement de la butée 4, c'est-à-dire que le doigt 50 et la lumière 51 s'étendent de l'avant vers l'arrière du dispositif 1 comme illustré sur la [Fig.4], le doigt 50 pouvant être poussé hors de la lumière 51 qui est traversante.

Le doigt 50 peut être monté sur une tige 52, la lumière 51 pouvant traverser toute la plaque arrière du corps principal 2. Cette lumière 51 peut se poursuivre par une gorge 53 traversant toute la plaque arrière du corps principal 2, comme illustré sur les figures 4 et 5. Cette gorge 53 peut être configurée pour que lorsque le doigt 50 est poussé hors de la lumière 51, la tige 52 puisse se déplacer dans la gorge 53 lorsque la butée 4 se déplace dans l'intervalle de position de largage.

Afin de pousser le doigt 50 hors de la lumière 51, l'utilisateur peut appuyer sur un bouton poussoir 54 en comprimant les moyens de rappel élastique évoqués plus haut.

Le levier 3 peut venir en position intermédiaire, dans laquelle la butée 4 vient empêcher le levier 3 de venir en position ouverte.

En fait, lorsque la butée 4 est en position de fonctionnement, la surface de butée 32 du levier 3 vient en contact avec le pion d'engagement 40 correspondant de la butée 4, qui bloque la course du levier 3 pour empêcher le déplacement dudit levier 3 entre la position intermédiaire et la position ouverte. Ainsi, la butée 4 limite, dans cette configuration, la course du levier 3 à un déplacement entre la position fermée et la position intermédiaire.

De plus, en cas de tension du câble SF lors d'une chute, le câble SF appuie sur la butée 4, le pion d'engagement 40 vient alors pousser le levier 3 pour venir appuyer la came de verrouillage 30 contre le câble SF et bloquer le coulissement dudit câble SF, empêchant la chute.

Le levier 3 et la butée 4 comportent des moyens de coopération par entrainement 6 de ladite butée 4 et dudit levier 3 lorsque la butée 4 est dans l'intervalle de position de largage et lorsque le levier 3 est dans une position entre la position intermédiaire et la position ouverte.

Les moyens de coopération par entrainement 6 du levier 3 et de la butée 4 sont formés par au moins une protubérance 60 de la butée 4 coopérant avec au moins un logement 61 du levier 3, comme illustré sur les figures 6, 7 et 8.

La protubérance 60 peut être formée par le pion d'engagement 40.

La au moins une protubérance 60 de la butée 4 peut aussi être formée par au moins une dent d'engrenage, et le au moins un logement 61 du levier 3 peut être formé par des intervalles entre des dents du levier. Un exemple est illustré en [Fig.9].

Le corps principal 2 peut comporter un orifice 22 traversant, comme indiqué précédemment.

Cet orifice 22 est configuré de manière à ce que le trou 31 du levier 3 coïncide avec l'orifice 22 lorsque le levier 3 est dans une position entre la position fermée et la position intermédiaire, ce qui permet l'insertion ou la présence d'un mousqueton M dans le trou 31, comme illustré aux figures 1, 2, 6 et 8. Au contraire, le trou 31 du levier 3 est occulté et recouvert par la plaque du corps principal 2 lorsque le levier 3 est dans la position ouverte, ce qui empêche alors l'insertion ou la présence d'un mousqueton M dans le trou 31, comme illustré aux figures 3 et 7.

Le dispositif 1 peut comporter des moyens de maintien du levier en position ouverte 7, par exemple sous la forme du doigt 50 des moyens de verrouillage 5 de la butée 4 coopérant avec une lumière complémentaire 70, de construction similaire à la lumière 51 des moyens de verrouillage 5, le doigt 50 étant maintenu dans la lumière complémentaire 70 par des moyens de rappel élastique.

Le dispositif 1 peut comporter des moyens de maintien du levier 3 en position fermée 8, notamment sous la forme d'une gâchette 80 pivotant autour d'un troisième arbre 26 relié fixement au corps principal 2, pour venir en appui contre la zone d'appui du levier 3 évoquée plus haut, pour le maintenir en position fermée, comme illustré sur la [Fig.8]

Le dispositif 1 comporte également un ressort 10 formant des moyens connus de rappel élastique du levier 3 vers la rainure 21.

Les premier, deuxième et éventuellement troisième arbres 24, 25, 26 du corps principal 2 sont avantageusement parallèles entre eux.

## Revendications

1. Dispositif antichute mobile (1) configuré pour coopérer avec un support de fixation (SF), ledit dispositif (1) comportant un corps principal (2) ayant un passage pour l'insertion/le retrait du support de fixation (SF) dans/d'une rainure de retenue (21), dans lequel le support de fixation (SF) est retenu par l'intermédiaire d'un levier (3) pivotant entre une position ouverte et une position fermée, ledit levier (3) comportant à une extrémité libre une came de verrouillage (30) et à l'autre extrémité libre un trou (31) destiné à recevoir un mousqueton (M) ou éléments de liaison similaires, ledit dispositif (1) comprenant en outre une butée (4) mobile pivotant entre une position dite de fonctionnement, dans laquelle ladite butée (4) limite la rotation du levier (3) entre la position fermée et une position intermédiaire, et un intervalle de position dit de largage dans laquelle ladite butée (4) autorise la rotation du levier (3) jusqu'à la position ouverte, **caractérisé en ce que** ledit levier (3) et ladite butée (4) comportent des moyens de coopération par entrainement (6) de ladite butée (4) et dudit levier (3) lorsque la butée (4) est dans l'intervalle de position de largage et lorsque le levier (3) est dans une position entre la position intermédiaire et la position ouverte.

2. Dispositif antichute mobile (1) selon la revendication 1, **caractérisé par le fait qu'**il comporte des moyens de verrouillage (5) en position de fonctionnement de la butée (4) sous la forme d'un doigt (50) de la butée (4) coopérant avec une lumière (51) du corps principal (2), le doigt (50) étant maintenu dans la lumière (51) par des moyens de rappel élastique.

3. Dispositif antichute mobile (1) selon la revendication 2, **caractérisé par le fait que** les moyens de verrouillage (5) coopèrent perpendiculairement au plan de pivotement de la butée (4), le doigt (50) pouvant être poussé hors de la lumière (51).

4. Dispositif antichute mobile (1) selon la revendication 3, **caractérisé par le fait que** le doigt (50) est monté sur une tige (52), la lumière (51) étant traversante et se poursuivant par une gorge (53) traversante configurée pour que, lorsque le doigt (50) est sorti de la lumière (51), la tige (52) puisse se déplacer dans la gorge (53) lorsque la butée (4) parcourt l'intervalle de position de largage.

5. Dispositif antichute mobile (1) selon l'une des revendications 1 à 4, **caractérisé par le fait que** le levier (3) comporte une surface de butée (32) coopérant, en position intermédiaire, avec un pion d'engagement (40) correspondant de la butée (4) pour empêcher le déplacement dudit levier (3) entre la position intermédiaire et la position ouverte.

6. Dispositif antichute mobile (1) selon l'une des revendications 1 à 5, **caractérisé par le fait que** les moyens de coopération par entrainement (6) du levier (3) et de la butée (4) sont formés par au moins une protubérance (60) de la butée (4) coopérant avec au moins un logement (61) du levier (3).

7. Dispositif antichute mobile (1) selon la revendication 6, **caractérisé par le fait que** la au moins une protubérance (60) de la butée (4) est formée par le pion d'engagement (40).

8. Dispositif antichute mobile (1) selon la revendication 6, **caractérisé par le fait que** la au moins une protubérance (60) de la butée (4) est formée par au moins une dent d'engrenage, et le au moins un logement (61) du levier (3) est formé par des intervalles entre des dents du levier (3).

9. Dispositif antichute mobile (1) selon l'une des revendications 1 à 8, **caractérisé par le fait que** le corps principal (2) comporte un orifice (22) traversant, le trou (31) du levier (3) coïncidant avec l'orifice (22) lorsque le levier (3) est dans une position entre la position fermée et la position intermédiaire, le trou (31) du levier (3) étant occulté par le corps principal (2) lorsque le levier (3) est dans la position ouverte.

10. Dispositif antichute mobile (1) selon l'une des revendications 1 à 9, **caractérisé par le fait qu'**il comporte des moyens de maintien du levier en position ouverte (7).

11. Dispositif antichute mobile (1) selon la revendication 10, **caractérisé par le fait que** les moyens de maintien du levier en position ouverte (7) sont formés du doigt (50) de la butée (4) coopérant avec une lumière complémentaire (70) du corps principal (2).

12. Dispositif antichute mobile (1) selon l'une des revendications 1 à 11, **caractérisé par le fait qu'**il comporte des moyens de maintien du levier en position fermée (8).

13. Dispositif antichute mobile (1) selon la revendication 12, **caractérisé par le fait que** les moyens de maintien du levier en position fermée (8) sont formés par une gâchette (80) pivotant pour venir en appui contre une zone d'appui (33) du levier (3) pour le maintenir en position fermée.
